# FASCICULE DE BREVET EUROPEEN

(11) **EP 3 206 538 B1**
(45) Date de publication et mention de la délivrance du brevet: **03.10.2018**
(21) Numéro de dépôt: 15777977.8
(22) Date de dépôt: 14.10.2015
(51) Int. Cl.: A47C 27/08

(54) **DISPOSITIF DE SUPPORT POUR SUPPORTER UN CORPS, EN PARTICULIER UN CORPS HUMAIN**
TRÄGERVORRICHTUNG ZUM UNTERSTÜTZEN EINES KÖRPERS, INSBESONDERE EINES MENSCHLICHEN KÖRPERS
SUPPORT DEVICE FOR SUPPORTING A BODY, IN PARTICULAR A HUMAN BODY

(30) Priorité: 17.10.2014 FR 1459979
(43) Date de publication de la demande: 23.08.2017
(73) Titulaire: System Assistance Medical, 47300 Ledat (FR)
(72) Inventeur: CINQUIN, Sébastien, F-47150 La Sauvetat sur Lede (FR)
(74) Mandataire: Casalonga
(86) Numéro de dépôt international: PCT/EP2015/073786
(87) Numéro de publication internationale: WO 2016/059116

(56) Documents cités:
- EP-A1- 0 925 008
- WO-A1-03/024380
- US-A- 4 558 476
- US-A1- 2005 273 941

## Description

La présente invention concerne le domaine des dispositifs de support pour supporter un corps ou une partie d'un corps, en particulier d'un corps humain, destinés à former au moins en partie des coussins ou des matelas et à être utilisés en particulier dans le domaine médical pour le confort des patients en position allongée ou assise, notamment pour la prévention des escarres.

Le brevet US 4 558 476 A1 décrit une enveloppe remplie de fluide comprenant des cellules gonflables. Le brevet EP 0 925 008 décrit un élément de coussin délimitant un logement, de forme parallélépipédique, pour la réception d'un élément pneumatique comprenant des cellules gonflables adjacentes.

Le brevet WO 03/024380 décrit un élément de coussin délimitant un logement dans lequel est insérée une pluralité d'éléments gonflables cylindriques disposés parallèlement les uns à côté des autres, libres et et indépendants les uns par rapport aux autres. Les extrémités des éléments gonflables cylindriques sont en biseaux et prennent appui sur des flancs inclinés opposés du logement, tandis que les deux autres flancs opposés du logement sont droits.

La présente invention a notamment pour but de proposer un dispositif de support dans lequel les risques de déformation et de désolidarisation des éléments le constituant sont réduits.

Selon un mode d'exécution, il est proposé un dispositif de support pour supporter un corps ou une partie d'un corps, en particulier un corps humain, qui comprend un élément de support en une matière déformable comprenant une assise et une paroi latérale périphérique en saillie d'un côté de ce plateau d'assise, de façon à délimiter un logement présentant un fond et une face latérale périphérique, et un élément pneumatique comprenant une embase et une pluralité de cellules gonflables en saillie d'un côté de l'embase et situées les unes à côté des autres, selon une matrice de lignes et de colonnes, les cellules gonflables étant engagées dans le logement et s'étendant entre le fond dudit logement et l'embase de l'élément pneumatique.

La paroi latérale périphérique de l'élément de support comprend au moins un bourrelet de retenue en saillie vers l'intérieur et situé à distance du fond du logement, de telle sorte que la face latérale périphérique du logement présente au moins une portion en contre-dépouille, au moins certaines des cellules gonflables adjacentes audit bourrelet de retenue étant aptes, lorsqu'elles sont gonflées, à s'engager latéralement entre ce bourrelet de retenue et le fond du logement et retenir l'élément pneumatique le long de la périphérie ou du pourtour de ce logement.

L'embase de l'élément pneumatique présente un bord s'étendant sur une face d'extrémité de la paroi latérale périphérique de l'élément de support.

Ledit bourrelet de retenue peut comprendre des portions locales s'étendant respectivement sur une partie de la longueur de la face latérale périphérique dudit logement.

Ledit bourrelet de retenue peut s'étendre sur toute la longueur de la face latérale périphérique dudit logement.

L'élément pneumatique peut comprendre au moins un conduit relié à au moins une cellule gonflable et traversant la paroi latérale périphérique de l'élément de support.

Une plaque inférieure de support en une matière déformable, peut être prévue pour recouvrir l'embase de l'élément pneumatique et la face d'extrémité de la paroi périphérique de l'élément de support.

Le dispositif peut en outre comprendre une housse extérieure.

Un dispositif de support va maintenant être décrit à titre d'exemple non limitatif, illustré par le dessin annexé sur lequel :
- la figure 1 représente une coupe transversale d'un dispositif de support comprenant un élément pneumatique dans un état dégonflé ;
- la figure 2 représente une coupe transversale du dispositif de support de la figure 1, l'élément pneumatique étant dans un état gonflé ; et
- la figure 3 représente une coupe transversale locale agrandie de l'élément pneumatique.

Comme illustré sur les figures 1 et 2, un dispositif de support 1, pouvant constituer par exemple un coussin pour s'asseoir, de forme générale parallélépipédique, comprend un élément de support 2 en une matière déformable, par exemple une mousse synthétique moulée telle qu'une mousse polyuréthane, qui comprend une assise horizontale 3, en forme de plateau, et une paroi périphérique 4 en saillie vers le bas depuis la périphérie de l'assise 3, de telle sorte que cet élément de support 2 délimite un logement en creux 5 ouvert vers le bas. Ce logement 5 présente un fond 6 constitué par une face inférieure de l'assise 3 et une face latérale ou périphérique 7 constituée par le flanc intérieur de la paroi périphérique 4.

La face supérieure de l'assise 3 de l'élément de support 2 peut être plate ou non et présenter une topographie souhaitée. Le fond 6 du logement 5 peut être plat. La face extérieure périphérique de la paroi périphérique 4 peut s'étendre perpendiculairement à la face supérieure de l'assise 3.

La paroi périphérique 4 comprend un bourrelet périphérique de retenue 8 en saillie vers l'intérieur du logement 5 et situé à distance du fond 6, de telle sorte que la face latérale ou périphérique 7 du logement 5 présente une portion périphérique 7a en contre-dépouille, s'étendant entre le bourrelet périphérique de retenue 8 et le fond 6 du logement 5 et de section plus grande que la section intérieure du bourrelet périphérique 8.

Le dispositif de support 1 comprend en outre un élément pneumatique 9 qui comprend une embase 10 substantiellement plate et relativement rigide, qui est placée parallèlement au fond du logement 5 et dont le bord périphérique 10a est en appui sur une face inférieure d'extrémité 4a de la paroi périphérique 4, parallèle au fond 6 du logement 5, et une pluralité de cellules gonflables 11 en saillie vers le haut d'un côté de l'embase 10 et situées les unes à côté des autres, de telle sorte que ces cellules gonflables 11 sont engagées dans le logement 5 et s'étendent entre l'embase 10 et le fond 6 du logement 5.

Les cellules gonflables 11 sont reliées entre elles par des canaux de liaison 12 de faibles sections, intégrés à l'embase 10, tandis que l'une des cellules gonflables périphériques 11a est reliée à un conduit 13 qui traverse la paroi périphérique 4 de l'élément de support 2 et qui est muni par exemple d'une valve extérieure d'extrémité 14 sur laquelle peut être branché un appareil de gonflage/dégonflage (non représenté).

Les cellules gonflables 11 sont disposées selon une matrice de lignes et de colonnes, par exemple perpendiculaires. Les cellules gonflables 11 peuvent être disposées en quinconce.

Comme illustré sur la figure 3, l'embase 10 de l'élément pneumatique 9 peut comprendre une première feuille plate 15 et une feuille 16 présentant des zones accolées à la feuille 15 et, en ces zones, des déformations en saillie délimitant les cellules gonflables 11 et les canaux de liaison 12.

Comme illustré sur les figures 1 et 3, lorsque l'élément pneumatique 9 est dégonflé, les cellules gonflages 11 présentent un volume réduit. Dans cet état dégonflé, les cellules gonflages 11 peuvent être de section circulaire ou polygonale, par exemple de section hexagonale, leurs pieds adjacents à l'embase 10 étant distants les uns des autres.

A l'état dégonflé, l'élément pneumatique 9 peut être aisément mis en place dans le logement 5 de l'élément de support 2 en faisant passer sans difficulté les cellules gonflables 11 au travers de la section intérieure du bourrelet 8.

Comme illustré sur la figure 2, lorsque l'on gonfle l'élément pneumatique 9, les cellules gonflages 11 se gonflent et viennent latéralement en appui les unes contre les autres, selon des génératrices perpendiculaires à l'embase 10, et contre le fond 6 du logement 5,

En outre, les cellules gonflages périphériques 11a de l'élément pneumatique 9, adjacentes au bourrelet de retenue 8, s'engagent latéralement dans l'évidement périphérique aménagé entre le bourrelet intérieur de retenue 8 et le fond 6 du logement 5 et peuvent venir en appui contre la portion en contre-dépouille 7a de la paroi latérale périphérique 7 du logement 5. Ainsi, la périphérie de l'élément pneumatique 9 est retenue le long de la périphérie du logement 5.

L'élément pneumatique 9, gonflé, occupe tout ou une grande partie du volume du logement 5 de l'élément de support 2, en fonction de la pression du gaz introduit, et forme un support pneumatique cohérent du fait que les cellules gonflées sont en appui les unes contre les autres et que les cellules gonflées périphériques sont en appui contre la portion en contre-dépouille 7a.

Par rapport à des flancs droits, le bourrelet intérieur périphérique de retenue 8 constitue, le long de la périphérie du logement 5, un obstacle contre l'extraction des cellules gonflables périphériques 11a de l'élément pneumatique 9 à l'état gonflé et en conséquence de l'ensemble de l'élément pneumatique 9.

Ainsi, grâce à l'existence du bourrelet intérieur périphérique de retenue 8, l'élément pneumatique gonflable 9, à l'état gonflé, est retenu contre son extraction du logement 5 de l'élément de support 2.

Optionnellement, le dispositif de support 1 peut comprendre une plaque inférieure de support 17 en une matière déformable, par exemple une mousse synthétique telle qu'une mousse polyuréthane, qui recouvre l'embase 10 de l'élément pneumatique 9 et la face inférieure 4a de la paroi périphérique 4 de l'élément de support 2, en prenant entre elles le bord périphérique 10a de l'embase 10. Selon une variante de réalisation, le bord périphérique 10a de l'embase 10 et/ou la plaque inférieure 17 peuvent être collés sur la face inférieure 4a de la paroi périphérique 4 de l'élément de support 2.

Le dispositif de support 1 peut en outre comprendre une housse extérieure 18 en deux parties assemblées par une fermeture rapide périphérique 19, également traversée par le conduit 13. Cette housse peut être une toile éventuellement étanche.

Il résulte de ce qui précède que le dispositif de support 1 constitue un ensemble compact et cohérent, dont les éléments sont convenablement assemblés.

Selon une variante de réalisation, les cellules gonflables 11 de l'élément pneumatique 9 pourraient être groupées en plusieurs groupes indépendants reliés respectivement à des conduits 13 différents de gonflage, de façon à déterminer des zones pouvant être gonflées à des pressions différentes.

Selon une variante de réalisation, le bourrelet périphérique de retenue 8 peut s'étendre sur tout le pourtour du logement 5 de l'élément de support 2.

Selon une autre variante de réalisation, le bourrelet périphérique de retenue 8 pourrait comprendre des portions locales s'étendant sur des portions des quatre côtés formant le pourtour du logement 5 de l'élément de support 2.

Selon une autre variante de réalisation, des bourrelets périphériques de retenue 8 pourraient être aménagés à des distances différentes du fond 6 du logement 5 de l'élément de support 2.

Selon une variante de réalisation, le dispositif de support 1 pourrait comprendre plusieurs logements 5 équivalents pour la réception d'éléments pneumatiques 9 équivalents.

La structure du dispositif de support qui vient d'être décrite pourrait être adaptée pour constituer par exemple un matelas, un dosseret ou un moyen de positionnement ou de cale d'un corps.

## Revendications

1. Dispositif de support pour supporter un corps ou une partie d'un corps, en particulier un corps humain, comprenant un élément de support (2) en une matière déformable comprenant une assise (3) et une paroi latérale périphérique (4) en saillie d'un côté de ce plateau d'assise, de façon à délimiter un logement (5) présentant un fond (6) et une face latérale périphérique (7), et un élément pneumatique (9) comprenant une embase (10) et une pluralité de cellules gonflables (11) en saillie d'un côté de l'embase et situées les unes à côté des autres, selon une matrice de lignes et de colonnes, les cellules gonflables (11) étant engagées dans le logement (5) et s'étendant entre le fond (6) dudit logement et l'embase (10) de l'élément pneumatique (9) ;
dans lequel la paroi latérale périphérique (4) de l'élément de support (2) comprend au moins un bourrelet de retenue (8) en saillie vers l'intérieur et situé à distance du fond (6) du logement (5), de telle sorte que la face latérale périphérique (7) du logement (5) présente au moins une portion en contre-dépouille (7a), au moins certaines des cellules gonflables (11a) adjacentes audit bourrelet de retenue (8) étant aptes, lorsqu'elles sont gonflées, à s'engager latéralement entre ce bourrelet de retenue (8) et le fond (6) du logement (5) et retenir l'élément pneumatique (9) le long de la périphérie ou du pourtour de ce logement **caractérisé en ce que** l'embase (10) de l'élément pneumatique (9) présente un bord (10a) s'étendant sur une face d'extrémité (4a) de la paroi latérale périphérique (4) de l'élément de support (2).

2. Dispositif selon la revendication 1, dans lequel ledit bourrelet de retenue (8) comprend des portions locales s'étendant respectivement sur une partie de la longueur de la face latérale périphérique (7) dudit logement (5).

3. Dispositif selon la revendication 1, dans lequel ledit bourrelet de retenue (8) s'étend sur toute la longueur de la face latérale périphérique (7) dudit logement (5).

4. Dispositif selon l'une quelconque des revendications précédentes, dans lequel l'élément pneumatique (9) comprend au moins un conduit (13) relié à au moins une cellule gonflable et traversant la paroi latérale périphérique (4) de l'élément de support (2).

5. Dispositif selon l'une quelconque des revendications précédentes, comprenant une plaque inférieure de support (17) en une matière déformable, qui recouvre l'embase (10) de l'élément pneumatique (9) et la face d'extrémité (4a) de la paroi périphérique (4) de l'élément de support (2).

6. Dispositif selon l'une quelconque des revendications précédentes, comprenant une housse extérieure (18).

## Patentansprüche

1. Trägervorrichtung zum Unterstützen eines Körpers oder eines Teils eines Körpers, insbesondere eines menschlichen Körpers, aufweisend ein Trägerelement (2) aus einem verformbaren Material, aufweisend eine Basis (3) und eine umlaufende Seitenwand (4), welche an einer Seite dieser Basisebene vorspringt, um eine Aufnahme (5) abzugrenzen, welche einen Boden (6) und eine umlaufende Seitenfläche (7) aufweist, und ein pneumatisches Element (9), welches ein Unterteil (10) und eine Vielzahl von aufblasbaren Zellen (11) aufweist, welche an einer Seite des Unterteils vorspringen und gemäß einer Zeilen- und Spaltenmatrix nebeneinander angeordnet sind, wobei die aufblasbare Zellen (11) mit der Aufnahme (5) in Eingriff sind und sich zwischen dem Boden (6) der Aufnahme und dem Unterteil (10) des pneumatischen Elements (9) erstrecken;
bei welcher die umlaufende Seitenwand (4) des Trägerelements (2) mindestens eine Haltewulst (8) aufweist, welche in Richtung auf das Innere vorspringt und zum Boden (6) der Aufnahme (5) beabstandet ist, so dass die umlaufende Seitenfläche (7) der Aufnahme (5) mindestens einen hinterschnittenen Abschnitt (7a) aufweist, wobei zumindest bestimmte, zu der Haltewulst (8) benachbarte, aufblasbare Zellen (11a), wenn sie aufgeblasen sind, dazu geeignet sind, seitlich zwischen dieser Haltewulst (8) und dem Boden (6) der Aufnahme (5) in Eingriff zu gelangen und das pneumatische Element (9) entlang des Umfangs oder der Umrandung dieser Aufnahme festzuhalten,
**dadurch gekennzeichnet, dass**
das Unterteil (10) des pneumatischen Elements (9) einen Rand (10a) aufweist, welcher sich über eine Endfläche (4a) der umlaufenden Seitenwand (4) des Trägerelements (2) erstreckt.

2. Vorrichtung nach Anspruch 1, bei welcher die Haltewulst (8) lokale Abschnitte aufweist, welche sich jeweils über einen Teil der Länge der umlaufenden Seitenfläche (7) der Aufnahme (5) erstreckt.

3. Vorrichtung nach Anspruch 1, bei welcher die Haltewulst (8) sich über die ganze Länge der umlaufenden Seitenfläche (7) der Aufnahme (5) erstreckt.

4. Vorrichtung nach einem der vorhergehenden Ansprüche, bei welcher das pneumatische Element (9) mindestens eine Leitung (13) aufweist, welche mit mindestens einer aufblasbaren Zelle verbunden ist und die umlaufende Seitenwand (4) des Trägerelements (2) durchquert.

5. Vorrichtung nach einem der vorhergehenden Ansprüche, aufweisend eine untere Trägerplatte (17) aus einem verformbaren Material, welche das Unterteil (10) des pneumatischen Elements (9) und die Endfläche (4a) der umlaufenden Wand (4) des Trägerelements (2) abdeckt.

6. Vorrichtung nach einem der vorhergehenden Ansprüche, aufweisend einen äußeren Überzug (18).

## Claims

1. Support device for supporting a body or part of a body, in particular a human body, comprising a support element (2) made of a deformable material and comprising a seat (3) and a peripheral side wall (4) projecting from one side of this seat top surface so as to delimit a recess (5) having a roof (6) and a peripheral side face (7), and a pneumatic element (9) comprising a base (10) and a plurality of inflatable cells (11) projecting from one side of the base and located next to one another in a grid pattern of lines and columns, the inflatable cells (11) engaging in the recess (5) and extending between the roof (6) of said recess and the base (10) of the pneumatic element (9) ;
in which the peripheral side wall (4) of the support element (2) comprises at least one inward-projecting retaining bead (8) located at a distance from the roof (6) of the recess (5) such that the peripheral side face (7) of the recess (5) has at least one setback portion (7a), at least some of the inflatable cells (11a) that are adjacent to said retaining bead (8) being able, when inflated, to engage laterally between this retaining bead (8) and the roof (6) of the recess (5) and to hold the pneumatic element (9) along the periphery or the perimeter of this recess,
**characterized in that** the base (10) of the pneumatic element (9) has an edge (10a) extending over an end face (4a) of the peripheral side wall (4) of the support element (2).

2. Device according to Claim 1, in which said retaining bead (8) comprises local portions respectively extending over part of the length of the peripheral side face (7) of said recess (5).

3. Device according to Claim 1, in which said retaining bead (8) extends over the entire length of the peripheral side face (7) of said recess (5).

4. Device according to any one of the preceding claims, in which the pneumatic element (9) comprises at least one conduit (13) connected to at least one inflatable cell and passing through the peripheral side wall (4) of the support element (2).

5. Device according to any one of the preceding claims, comprising a lower support plate (17) made of a deformable material, which covers the base (10) of the pneumatic element (9) and the end face (4a) of the peripheral wall (4) of the support element (2).

6. Device according to any one of the preceding claims, comprising an outer cover (18).
